# FASCICULE DE BREVET EUROPEEN

(11) **EP 2 977 829 B1**
(45) Date de publication et mention de la délivrance du brevet: **12.07.2017**
(21) Numéro de dépôt: 14178403.3
(22) Date de dépôt: 24.07.2014
(51) Int. Cl.: G04B 13/02, G04B 19/02, G04B 35/00

(54) **Ensemble à mobile de freinage d'horlogerie**
Anordnung mit beweglichem Bremselement einer Uhr
Assembly with timepiece braking mobile

(43) Date de publication de la demande: 27.01.2016
(73) Titulaire: ETA SA Manufacture Horlogère Suisse, 2540 Grenchen (CH)
(72) Inventeur: Courvoisier, Raphaël, 2035 Corcelles (CH)
(74) Mandataire: Giraud, Eric

(56) Documents cités:
- CH-B1- 701 075
- JP-U- S58 153 379

## Description

### Domaine de l'invention

L'invention concerne un ensemble à mobile de freinage d'horlogerie, comportant un arbre comportant une première surface coopérant en guidage de pivotement avec une deuxième surface d'une roue montée pivotante sur ledit arbre, où ladite première surface ou respectivement ladite deuxième surface comporte, au moins une surface de freinage que comporte au moins un sabot soumis à l'action d'au moins un premier moyen de rappel élastique, monobloc avec ledit arbre ou respectivement ladite roue, et agencé pour exercer un effort radial par rapport audit axe de pivotement sur ladite deuxième surface ou respectivement ladite première surface.

L'invention concerne encore un mécanisme d'horlogerie comportant au moins un tel ensemble à mobile de freinage.

L'invention concerne encore une pièce d'horlogerie comportant au moins un tel ensemble à mobile de freinage.

L'invention concerne le domaine des mécanismes d'horlogerie, et plus particulièrement les rouages.

### Arrière-plan de l'invention

Il est fréquent, en horlogerie, de devoir utiliser des rouages non tendus, en particulier lors de l'utilisation de planches ou modules additionnels, par exemple pour l'affichage d'une petite seconde.

Il est alors connu de freiner au moins une roue, par exemple par l'appui d'une lame-ressort appuyant sur l'axe ou sur la roue d'un des mobiles du rouage. Un tel freinage évite certes la perception visuelle des jeux d'engrenage au niveau de l'utilisateur, mais génère un frottement important et de l'usure. En effet, la force de freinage n'est pas constante d'un mouvement à l'autre, ce qui oblige souvent à sur-dimensionner l'effort de freinage. Le document D1, par exemple, divulgue une roue, laquelle porte des bras de freinage qui agissent sur l'arbre de la roue afin de freiner cette dernière. Une alternative consiste en un freinage de nature magnétique, ce qui n'est pas toujours souhaité dans un mouvement d'horlogerie.

L'utilisation de dentures flexibles est une solution élégante, le freinage se faisant alors au niveau des dentures, mais coûteuse.

### Résumé de l'invention

L'invention se propose de traiter le problème des jeux angulaires dans un rouage, en particulier un rouage non tendu, par utilisation d'une friction.

A cet effet, l'invention concerne un ensemble à mobile de freinage d'horlogerie, comportant un arbre comportant une première surface coopérant en guidage de pivotement avec une deuxième surface d'une roue montée pivotante sur ledit arbre, où ladite première surface ou respectivement ladite deuxième surface comporte au moins une surface de freinage que comporte au moins un premier bras soumis à l'action d'au moins un premier moyen de rappel élastique, monobloc avec ledit arbre ou respectivement ladite roue, et agencé pour exercer un effort radial par rapport audit axe de pivotement sur ladite deuxième surface ou respectivement ladite première surface, caractérisé en ce que ledit ensemble à mobile de freinage comporte des moyens intrinsèques d'ajustement par valeurs discrètes de la friction exercée par ladite surface de freinage sur ladite deuxième surface ou respectivement ladite première surface.

Selon une caractéristique de l'invention, ladite première surface ou respectivement ladite deuxième surface comporte, distinctes l'une de l'autre, d'une part au moins une surface de guidage selon un jeu prédéterminé, autour d'un axe de pivotement, de ladite deuxième surface ou respectivement ladite première surface, et d'autre part au moins une dite surface de freinage.

L'invention concerne encore un mécanisme d'horlogerie comportant au moins un tel ensemble à mobile de freinage.

L'invention concerne encore une pièce d'horlogerie comportant au moins un tel ensemble à mobile de freinage.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en coupe dans un plan perpendiculaire à l'axe de pivotement, un ensemble à mobile de freinage selon une première exécution de l'invention, où il est composé d'un arbre sur lequel pivote une roue qui coopère avec lui, d'une part par une surface de guidage, et d'autre part par une surface de freinage exerçant sur l'arbre un effort radial centripète, sous l'action de moyens de rappel élastique exerçant une friction réglable sous l'action de moyens d'ajustement par valeurs discrètes;
- la figure 2 représente, de façon similaire à la figure 1, une variante de cette première exécution ;
- la figure 3 représente, de façon similaire à la figure 1, une deuxième exécution ;
- la figure 4 représente, de façon similaire à la figure 1, une troisième exécution, avec une pluralité de bras courbes sensiblement concentriques à l'arbre ;
- la figure 5 représente, de façon similaire à la figure 1 mais non en coupe, une quatrième exécution, avec deux bras tendus sur la serge de la roue et pinçant l'arbre, chacun de ces bras étant soumis à un effort de poussée radial centripète exercé par des deuxièmes moyens de rappel élastique incorporés à la roue ;
- la figure 6 de façon similaire à la figure 5, une cinquième exécution, qui comporte encore, au niveau de la roue, des surfaces de guidage fixes de l'arbre, indépendantes des surfaces de freinage ;
- la figure 7 représente, sous forme d'un schéma-blocs, une pièce d'horlogerie comportant un mécanisme lequel inclut un tel ensemble à mobile de freinage.

### Description détaillée des modes de réalisation préférés

L'invention concerne plus particulièrement le domaine des rouages d'horlogerie.

L'invention concerne un ensemble à mobile de freinage 1 d'horlogerie, comportant un arbre 2 et une roue 5 montée pivotante sur cet arbre 2.

L'arbre 2 comporte une première surface 3, qui coopère en guidage de pivotement avec une deuxième surface 4 de la roue 5.

La première surface 3 ou respectivement la deuxième surface 4 comporte au moins une surface de freinage 11 portée par au moins un premier bras de freinage 30 soumis à l'action d'au moins un premier moyen de rappel élastique 13. Ce premier moyen de rappel élastique 13 est de préférence monobloc avec l'arbre 2 ou respectivement la roue 5, et il est agencé pour exercer un effort radial par rapport à l'axe de pivotement D sur la deuxième surface 4 ou respectivement la première surface 3.

Le premier moyen de rappel élastique 13 est avantageusement une lame souple, plus flexible que le sabot 12, lequel est monté en porte-à-faux à une extrémité distale de cette lame, à la façon d'une tête de marteau sur son manche, l'extrémité de la lame souple opposée au sabot étant encastrée dans la structure correspondante, ici la structure de la roue 5 dans les cas illustrés par les figures 1 à 4.

Selon l'invention, cet ensemble 1 comporte des moyens intrinsèques d'ajustement 14 par valeurs discrètes de la friction exercée par la surface de freinage 11 sur la deuxième surface 4, ou respectivement la première surface 3.

On comprend ainsi que la friction peut théoriquement être assurée aussi bien par un composant de la roue 5 appuyant sur une surface continue de l'arbre, que l'inverse. L'invention est plus particulièrement illustrée dans cette configuration d'un composant de la roue 5 exerçant une friction sur une surface continue de l'arbre, en raison de la facilité de réalisation, et aussi de l'intérêt que présente l'utilisation d'un arbre de petit diamètre et de géométrie très simple, qui peut alors avantageusement être réalisé dans un matériau très dur tel que rubis, céramique, carbure, acier rapide, ou similaire.

Selon une caractéristique particulière de l'invention, tel que visible sur les figures 1 à 4, la première surface 3 ou respectivement la deuxième surface 4 comporte, distinctes l'une de l'autre, d'une part au moins une surface de guidage 10 selon un jeu prédéterminé J, autour d'un axe de pivotement D, de la deuxième surface 4 ou respectivement la première surface 3, et d'autre part au moins une telle surface de freinage 11, que comporte au moins un sabot 12, en extrémité distale d'un premier bras 30, soumis à l'action d'au moins un premier moyen de rappel élastique 13. Ce premier moyen de rappel élastique 13 est de préférence monobloc avec l'arbre 2 ou respectivement la roue 5, et il est agencé pour exercer un effort radial par rapport à l'axe de pivotement D sur la deuxième surface 4 ou respectivement la première surface 3.

Dans les réalisations illustrées, nullement limitatives, ces moyens intrinsèques d'ajustement 14 comportent au moins une surface d'appui 18, qui est agencée pour coopérer en appui de poussée avec une surface complémentaire d'appui 17 que comporte le sabot 12, du côté opposé à la surface de freinage 11.

Les figures 1 à 3 montrent notamment des moyens intrinsèques d'ajustement 14 qui comportent au moins un deuxième bras 19 flexible, porteur d'une telle surface d'appui 18.

Ce deuxième bras 19 est, ou bien comme sur la figure 3 limité radialement par rapport à l'axe de pivotement D à l'opposé de celui-ci en appui de butée sur un dispositif de réglage 20 agencé pour occuper une parmi une pluralité de positions discrètes par rapport à l'arbre 2 (ou respectivement à la roue 5), ou bien comme sur les figures 1 et 2 rappelé vers la surface complémentaire d'appui 17 du sabot 12 par un deuxième moyen de rappel élastique 16.

Les figures 1 et 2 illustrent un ensemble à mobile de freinage 1 où le deuxième bras 19 est rappelé vers la surface complémentaire d'appui 17 du sabot 12 par le deuxième moyen de rappel élastique 16. Ce deuxième bras 19 y comporte au moins un doigt 15 (ou respectivement une encoche), soumis à l'action de rappel du deuxième moyen de rappel élastique 16 et agencé pour coopérer avec une seule à la fois parmi une pluralité d'encoches 23 que comporte l'arbre 2 ou respectivement la roue 5, en l'occurrence la roue 5 dans le cas des figures, chaque dite encoche 23 correspondant à une valeur de réglage de friction différente. Les figures 1 et 2 montrent une série d'encoches 23 assimilable à un peigne ou à une denture, agencée pour assurer le maintien en position du doigt 5 après sa manoeuvre.

Le deuxième moyen de rappel élastique 16 est avantageusement une lame souple, plus flexible que le doigt 15, lequel est monté en porte-à-faux à une extrémité distale de cette lame, à la façon d'une tête de marteau sur son manche, l'extrémité de la lame souple opposée au doigt étant encastrée dans la structure correspondante, ici la structure de la roue 5 dans les cas illustrés par les figures.

Dans une réalisation avantageuse, le sabot 12 est soumis à la fois à l'action d'au moins un premier moyen de rappel élastique 13 et à l'action du deuxième moyen de rappel élastique 16.

Le deuxième moyen de rappel élastique 16 peut constituer une simple butée de fin de course pour le sabot 12, dont la surface complémentaire d'appui 17 vient alors en appui simple sur la surface d'appui 18 du deuxième bras 19, tel que visible sur la figure 1 : dans ce cas, le deuxième moyen de rappel élastique 18 sert essentiellement au réglage de la friction, en autorisant le déplacement du doigt 15 et sa mise en coopération avec une encoche 23 sélectionnée pour une valeur particulière de friction.

La figure 2 montre que le deuxième moyen de rappel élastique 16 peut aussi être utilisé pour apporter sa propre contribution à la friction, par l'exercice d'un effort radial centripète F sur le sabot 12. De préférence, le couple exercé sur le sabot 12 par le premier moyen de rappel élastique 13 est supérieur à celui exercé par le deuxième moyen de rappel élastique 16.

De façon avantageuse, le deuxième moyen de rappel élastique 16 est monobloc avec l'arbre 2 ou respectivement la roue 5, ici la roue 5 dans le cas des figures.

Dans la variante de la figure 3, le deuxième bras 19 est limité radialement par rapport à l'axe de pivotement D, à l'opposé de celui-ci, en appui de butée sur un dispositif de réglage 20, lequel comporte un réglage d'excentrique par positions discrètes, par exemple par l'utilisation d'un excentrique 21 pivotant sur la roue 5, sur laquelle il peut être arrêté en différentes positions angulaires, par un crantage ou similaire.

Les formes des moyens de rappel élastique, des sabots, des bras, et des encoches, peuvent être très diverses. La figure 4 illustre ainsi une troisième exécution, avec une pluralité de bras et lames courbes sensiblement concentriques à l'arbre 2.

La figure 5 illustre une quatrième exécution, avec deux bras 30, qui ne sont pas en porte-à-faux comme ceux des figures 1 à 4, mais tendus sur la serge de la roue 5 entre des points d'attache 51, 52, 53, 54, et pinçant ensemble l'arbre 2, chacun de ces bras 30 étant soumis à un effort de poussée radial centripète exercé par des deuxièmes moyens de rappel élastique 16 incorporés à la roue 5. L'arbre 2 est alors guidé par deux surfaces de freinage 11, et il n'y a pas de surface réservée au guidage, comme les surfaces de guidage 4 des autres exécutions. L'agencement des moyens intrinsèques d'ajustement 14 est quant à lui similaire à celui des autres exécutions présentées plus haut. Naturellement cette variante peut être déclinée avec un nombre de bras supérieurs.

Il est, encore, imaginable, de combiner cette quatrième exécution avec des surfaces de guidage fixes 4, indépendantes des surfaces de freinage 11, et portées par des bras fixes 31, tel que visible sur une cinquième exécution en figure 6.

Naturellement, l'ensemble 1 selon l'invention peut comporter une pluralité de surfaces de freinage 11, notamment réparties de façon équilibrée autour de l'axe de pivotement D.

Dans une réalisation avantageuse car amagnétique, la roue 5 est réalisée en silicium monocristallin ou poly cristallin, ou en un matériau similaire mis en oeuvre par un procédé photolithographique, ou « MEMS » ou « LIGA », ou similaire.

Dans une réalisation avantageuse, l'arbre 2 est réalisé en rubis.

De préférence, l'ensemble à mobile de freinage 1 selon l'invention est constitué uniquement de deux composants qui sont l'arbre 2 et la roue 5. Et cet arbre 2 et cette roue 5 sont chacun un composant monobloc comportant toutes les surfaces d'appui nécessaires, ainsi que les moyens de rappel et de maintien en position requis.

Avantageusement l'arbre 2 est monté fixe sur une platine ou un pont que comporte un mécanisme 100 ou un mouvement d'horlogerie dans lequel est intégré l'ensemble à mobile de freinage 1 considéré.

L'invention concerne encore un mécanisme d'horlogerie 100, notamment un mouvement, comportant au moins un tel ensemble à mobile de freinage 1.

L'invention concerne encore une pièce d'horlogerie 200 comportant au moins un tel ensemble à mobile de freinage 1.

En somme, le réglage de l'armage du frein, ainsi réalisé, permet de modifier la force (ou le couple) de friction exercée sur l'arbre, de façon reproductible, ce qui facilite et accélère les réglages.

L'invention permet de réduire le nombre de composants par rapport à un mécanisme traditionnel, pour réduire les jeux d'engrenage (toujours visibles sur l'affichage au niveau des aiguilles), ce qui va dans le sens d'une fiabilité améliorée, et d'une réduction des coûts, d'autant plus qu'une fabrication par découpage est envisageable.

L'invention permet de réduire les usures par rapport aux freins ressort traditionnels.

## Revendications

1. Ensemble à mobile de freinage (1) d'horlogerie, comportant un arbre (2) comportant une première surface (3) coopérant en guidage de pivotement avec une deuxième surface (4) d'une roue (5) montée pivotante sur ledit arbre (2), où ladite première surface (3) ou respectivement ladite deuxième surface (4) comporte au moins une surface de freinage (11) portée par au moins un premier bras de freinage (30) soumis à l'action d'au moins un premier moyen de rappel élastique (13), monobloc avec ledit arbre (2) ou respectivement ladite roue (5), et agencé pour exercer un effort radial par rapport audit axe de pivotement (D) sur ladite deuxième surface (4) ou respectivement ladite première surface (3), **caractérisé en ce que** ledit ensemble à mobile de freinage (1) comporte des moyens intrinsèques d'ajustement (14) par valeurs discrètes de la friction exercée par ladite surface de freinage (11) sur ladite deuxième surface (4) ou respectivement ladite première surface (3).

2. Ensemble à mobile de freinage (1) d'horlogerie selon la revendication 1, **caractérisé en ce que** ladite première surface (3) ou respectivement ladite deuxième surface (4) comporte, distinctes l'une de l'autre, d'une part au moins une surface de guidage (10) selon un jeu prédéterminé, autour d'un axe de pivotement (D), de ladite deuxième surface (4) ou respectivement ladite première surface (3), et d'autre part au moins une dite surface de freinage (11).

3. Ensemble à mobile de freinage (1) selon la revendication 1 ou 2, **caractérisé en ce que** lesdits moyens intrinsèques d'ajustement (14) comportent une surface d'appui (18) agencée pour coopérer en appui de poussée avec une surface complémentaire d'appui (17) que comporte ledit sabot (12) du côté opposé à ladite surface de freinage (11).

4. Ensemble à mobile de freinage (1) selon la revendication 3, **caractérisé en ce que** lesdits moyens intrinsèques d'ajustement (14) comportent au moins un deuxième bras (19) flexible porteur de ladite surface d'appui (18), ledit deuxième bras (19) étant, ou bien limité radialement par rapport audit axe de pivotement (D) à l'opposé de celui-ci en appui de butée sur un dispositif de réglage agencé pour occuper une parmi une pluralité de positions discrètes par rapport audit arbre (2) ou respectivement à ladite roue (5), ou bien rappelé vers ladite surface complémentaire d'appui (17) dudit sabot (12) par un deuxième moyen de rappel élastique (16).

5. Ensemble à mobile de freinage (1) selon la revendication 4, **caractérisé en ce que** ledit deuxième bras (19) est rappelé vers ladite surface complémentaire d'appui (17) dudit sabot (12) par ledit deuxième moyen de rappel élastique (16), et comporte au moins un doigt (15), ou respectivement une encoche, soumis à l'action de rappel dudit deuxième moyen de rappel élastique (16) et agencé pour coopérer avec une seule à la fois parmi une pluralité d'encoches (23) que comporte ledit arbre (2) ou respectivement ladite roue (5), chaque dite encoche (23) correspondant à une valeur de réglage de friction différente.

6. Ensemble à mobile de freinage (1) selon la revendication 5, **caractérisé en ce que** ledit sabot (12) est soumis à la fois à l'action d'au moins un premier moyen de rappel élastique (13) et à l'action dudit deuxième moyen de rappel élastique (16).

7. Ensemble à mobile de freinage (1) selon l'une des revendications 4 à 6, **caractérisé en ce que** ledit deuxième moyen de rappel élastique (16) est monobloc avec ledit arbre (2) ou respectivement ladite roue (5).

8. Ensemble à mobile de freinage (1) selon l'une des revendications 4 à 7, **caractérisé en ce que** le couple exercé sur ledit sabot (12) par ledit premier moyen de rappel élastique (13) est supérieur à celui exercé par ledit deuxième moyen de rappel élastique (16).

9. Ensemble à mobile de freinage (1) selon la revendication 4, **caractérisé en ce que** ledit deuxième bras (19) est limité radialement par rapport audit axe de pivotement (D) à l'opposé de celui-ci en appui de butée sur ledit dispositif de réglage (20) lequel comporte un réglage d'excentrique par positions discrètes.

10. Ensemble à mobile de freinage (1) selon l'une des revendications précédentes, **caractérisé en ce que** ladite roue (5) est réalisée en silicium monocristallin ou poly cristallin.

11. Ensemble à mobile de freinage (1) selon l'une des revendications précédentes, **caractérisé en ce que** ledit arbre (2) est réalisé en rubis.

12. Ensemble à mobile de freinage (1) selon l'une des revendications précédentes, **caractérisé en ce qu'**il est constitué uniquement de deux composants qui sont ledit arbre (2) et ladite roue (5).

13. Ensemble à mobile de freinage (1) selon l'une des revendications précédentes, **caractérisé en ce que** ledit arbre (2) est monté fixe sur une platine ou un pont que comporte un mécanisme (100) ou un mouvement d'horlogerie dans lequel est intégré ledit ensemble à mobile de freinage (1).

14. Mécanisme d'horlogerie (100) comportant au moins un ensemble à mobile de freinage (1) selon une des revendications précédentes.

15. Pièce d'horlogerie (200) comportant au moins un ensemble à mobile de freinage (1) selon une des revendications 1 à 13.

## Patentansprüche

1. Uhrenbaugruppe (1) mit Bremsdrehteil, umfassend eine Welle (2), die eine erste Oberfläche (3), die mit einer zweiten Oberfläche (4) eines an der Welle (2) drehbar montierten Rades (5) für eine Drehführung zusammenwirkt, aufweist, wobei die erste Oberfläche (3) oder entsprechend die zweite Oberfläche (4) mindestens eine Bremsoberfläche (11) aufweist, die von mindestens einem ersten Bremsarm (30) getragen wird, der der Einwirkung mindestens eines ersten, einteilig mit der Welle (2) oder entsprechend mit dem Rad (5) ausgebildeten elastischen Rückstellmittels (13) unterliegt und dafür ausgelegt ist, eine radiale Kraft in Bezug auf die Drehachse (D) auf die zweite Oberfläche (4) oder entsprechend auf die erste Oberfläche (3) auszuüben, **dadurch gekennzeichnet, dass** die Baugruppe (1) mit Bremsdrehteil Eigeneinstellmittel (14) mit diskreten Werten der Reibung, die durch die Bremsoberfläche (11) auf die zweite Oberfläche (4) oder entsprechend auf die erste Oberfläche (3) ausgeübt wird, umfasst.

2. Uhrenbaugruppe (1) mit Bremsdrehteil nach Anspruch 1, **dadurch gekennzeichnet, dass** die erste Oberfläche (3) oder entsprechend die zweite Oberfläche (4) einerseits mindestens eine Führungsoberfläche (10) mit einem vorgegebenen Spiel um eine Drehachse (D) der zweiten Oberfläche (4) oder entsprechend der ersten Oberfläche (3) und andererseits mindestens eine solche Bremsoberfläche (11), die voneinander verschieden sind, umfasst.

3. Uhrenbaugruppe (1) mit Bremsdrehteil nach Anspruch 1 oder 2, **dadurch gekennzeichnet, dass** die Eigeneinstellmittel (14) eine Abstützoberfläche (18)aufweisen, die dafür ausgelegt ist, durch Druckabstützung mit einer komplementären Abstützoberfläche (17), die der Schuh (12) auf der der Bremsoberfläche (11) gegenüberliegenden Seite aufweist, zusammenzuwirken.

4. Uhrenbaugruppe (1) mit Bremsdrehteil nach Anspruch 3, **dadurch gekennzeichnet, dass** die Eigeneinstellmittel (14) mindestens einen zweiten biegsamen Arm (19) umfassen, der die Abstützoberfläche (18) trägt, wobei der zweite Arm (19) entweder in Bezug auf die Drehachse (D) radial eingeschränkt ist durch anliegende Abstützung an einer dieser gegenüberliegenden Einstellvorrichtung, die dafür ausgelegt ist, eine von einer Mehrzahl von diskreten Positionen in Bezug auf die Welle (2) oder entsprechend auf dem Rad (5) einzunehmen, oder zu der komplementären Abstützoberfläche (17) des Schuhs (12) durch ein zweites elastisches Rückstellmittel (16) zurückgestellt wird.

5. Uhrenbaugruppe (1) mit Bremsdrehteil nach Anspruch 4, **dadurch gekennzeichnet, dass** der zweite Arm (19) zu der komplementären Abstützoberfläche (17) des Schuhs (12) durch das zweite elastische Rückstellmittel (16) zurückgestellt wird und mindestens einen Finger (15) oder entsprechend eine Kerbe aufweist, der/die der Rückstellwirkung des zweiten elastischen Rückstellmittels (16) unterliegt und dafür ausgelegt ist, jeweils mit einer einzigen von einer Mehrzahl von Kerben (23), die jeweils die Welle (2) oder entsprechend das Rad (5) aufweist, zusammenzuwirken, wobei jede solche Kerbe (23) einem unterschiedlichen Reibungseinstellwert entspricht.

6. Uhrenbaugruppe (1) mit Bremsdrehteil nach Anspruch 5, **dadurch gekennzeichnet, dass** der Schuh (12) sowohl der Wirkung mindestens eines ersten elastischen Rückstellmittels (13) als auch der Wirkung des zweiten elastischen Rückstellmittels (16) unterliegt.

7. Uhrenbaugruppe (1) mit Bremsdrehteil nach einem der Ansprüche 4 bis 6, **dadurch gekennzeichnet, dass** das zweite elastische Rückstellmittel (16) jeweils mit der Welle (2) oder entsprechend mit dem Rad (5) einteilig ausgebildet ist.

8. Uhrenbaugruppe (1) mit Bremsdrehteil nach einem der Ansprüche 4 bis 7, **dadurch gekennzeichnet, dass** das Drehmoment, das durch das erste elastische Rückstellmittel (13) auf den Schuh (12) ausgeübt wird, größer als jenes ist, das durch das zweite elastische Rückstellmittel (16) ausgeübt wird.

9. Uhrenbaugruppe (1) mit Bremsdrehteil nach Anspruch 4, **dadurch gekennzeichnet, dass** der zweite Arm (19) in Bezug auf die Drehachse (D) radial eingeschränkt ist durch anliegende Abstützung an der dieser gegenüberliegenden Einstellvorrichtung (20), die eine Exzenterverstellung mit diskreten Positionen umfasst.

10. Uhrenbaugruppe (1) mit Bremsdrehteil nach einem der vorhergehenden Ansprüche, **dadurch gekennzeichnet, dass** das Rad (5) aus monokristallinem oder polykristallinem Silizium hergestellt ist.

11. Uhrenbaugruppe (1) mit Bremsdrehteil nach einem der vorhergehenden Ansprüche, **dadurch gekennzeichnet, dass** die Welle (2) aus Rubin hergestellt ist.

12. Uhrenbaugruppe (1) mit Bremsdrehteil nach einem der vorhergehenden Ansprüche, **dadurch gekennzeichnet, dass** sie ausschließlich aus zwei Komponenten, die die Welle (2) und das Rad (5) sind, gebildet ist.

13. Uhrenbaugruppe (1) mit Bremsdrehteil nach einem der vorhergehenden Ansprüche, **dadurch gekennzeichnet, dass** die Welle (2) an einer Platine oder einer Brücke fest montiert ist, die ein Uhrenmechanismus (100) oder ein Uhrwerk, in den/das die Baugruppe (1) mit Bremsdrehteil integriert ist, umfasst.

14. Uhrenmechanismus (100), umfassend mindestens eine Baugruppe (1) mit Bremsdrehteil nach einem der vorhergehenden Ansprüche.

15. Zeitmessgerät (200), umfassend mindestens eine Baugruppe (1) mit Bremsdrehteil nach einem der Ansprüche 1 bis 13.

## Claims

1. Timepiece brake wheel assembly (1), including an arbor (2) comprising a first surface (3) cooperating, to guide pivoting, with a second surface (4) of a wheel (5) pivotally mounted on said arbor (2), wherein said first surface (3) or respectively said second surface (4) includes at least one braking surface (11) carried by at least a first braking arm (30) subjected to the action of at least a first elastic return means (13), in one-piece with said arbor (2) or respectively said wheel (5), and arranged to exert a radial force with respect to said pivot axis (D) on said second surface (4) or respectively said first surface (3), **characterized in that** said brake wheel assembly includes built-in means (14) for discrete value adjustment of the friction exerted by said braking surface (11) on said second surface (4) or respectively said first surface (3).

2. Timepiece brake wheel assembly (1) according to claim 1, **characterized in that** said first surface (3) or respectively said second surface (4) includes, distinct from each other, on the one hand at least one guide surface (10) with a predetermined play, about a pivot axis (D) of said second surface (4) or respectively said first surface (3), and on the other hand at least one said braking surface (11).

3. Brake wheel assembly (1) according to claim 1 or 2, **characterized in that** said built-in adjustment means (14) include a bearing surface (18) arranged to cooperate in push abutment with a complementary bearing surface (17) comprised in said brake shoe (12) on the side opposite said braking surface (11).

4. Brake wheel assembly (1) according to claim 3, **characterized in that** said built-in adjustment means (14) include at least a second flexible arm (19) carrying said bearing surface (18), said second arm (19) being, either radially limited with respect to said pivot axis (D), opposite thereto in abutment on an adjustment device arranged to occupy one of a plurality of discrete positions with respect to said arbor (2) or respectively said wheel (5), or returned towards said complementary bearing surface (17) of said brake shoe (12) by a second elastic return means (16).

5. Brake wheel assembly (1) according to claim 4, **characterized in that** said second arm (19) is returned towards said complementary bearing surface (17) of said brake shoe (12) by said second elastic return means (16), and includes at least one finger-piece (15), or respectively one notch, subjected to the return action of said second elastic return means (16) and arranged to cooperate with only one notch at a time of a plurality of notches (23) comprised in said arbor (2) or respectively said wheel (5), each said notch (23) corresponding to a different friction adjustment value.

6. Brake wheel assembly (1) according to claim 5, **characterized in that** said brake shoe (12) is subjected both to the action of at least a first elastic return means (13) and to the action of said second elastic return means (16).

7. Brake wheel assembly (1) according to any of claims 4 to 6, **characterized in that** said second elastic return means (16) is in one-piece with said arbor (2) or respectively said wheel (5).

8. Brake wheel assembly (1) according to any of claims 4 to 7, **characterized in that** the torque exerted on said brake shoe (12) by said first elastic return means (13) is greater than that exerted by said second elastic return means (16).

9. Brake wheel assembly (1) according to claim 4, **characterized in that** said second arm (19) is radially limited with respect to said pivot axis (D) opposite thereto in abutment on said adjustment device (20) which includes an eccentric adjustment in discrete positions.

10. Brake wheel assembly (1) according to any of the preceding claims, **characterized in that** said wheel (5) is made of single crystal or polycrystalline silicon.

11. Brake wheel assembly (1) according to any of the preceding claims, **characterized in that** said arbor (2) is made of ruby.

12. Brake wheel assembly (1) according to any of the preceding claims, **characterized in that** the assembly comprises only two components which are said arbor (2) and said wheel (5).

13. Brake wheel assembly (1) according to any of the preceding claims, **characterized in that** said arbor (2) is fixedly mounted on a main plate or a bridge comprised in a timepiece mechanism or movement (100) in which said brake wheel assembly (1) is integrated.

14. Timepiece mechanism (100) including at least one brake wheel assembly (1) according to any of the preceding claims.

15. Timepiece (200) including at least one brake wheel assembly (1) according to any of claims 1 to 13.
